# DEMANDE DE BREVET EUROPEEN

(11) **EP 0 054 004 A1**
(43) Date de publication de la demande: **16.06.1982**
(21) Numéro de dépôt: 81810480.4
(22) Date de dépôt: 07.12.1981
(51) Int. Cl.: F24H 1/22, F23K 3/16, F24H 9/18, F24H 1/28

(54) **Chaudière polycombustible**

(30) Priorité: 10.12.1980 CH 9088/80
(71) Demandeur: BATTELLE MEMORIAL INSTITUTE, CH-1227 Carouge/Genève (CH)
(72) Inventeur: Asper, Jean-Jacques, CH-1257 Croix-De-Rozon (CH); Noir, Dominque, CH-1170 Aubonne (CH); Weber, Georges, CH-1227 Carouge (CH)
(74) Mandataire: Dousse, Blasco

(57) **Abrégé**

Cette chaudière polycombustible comporte une chambre de combustion (1) pour le combustible solide, une chambre de combustion (2) pour le combustible liquide ou gazeux et une trémie (3) pour l'alimentation de la chambre de combustion (1) en charbon. Un circuit d'eau (7, 8, 9, 10, 11) et une évacuation des fumées (13) servent en commun aux deux chambres qui possèdent leurs échangeurs de chaleur respectifs (12, 14) l'échangeur de la chambre de combustion (1 ) s'étendant adjacent à la paroi arrière de cette chambre. Un dispositif d'alimentation est prévu pour décharger le charbon parallèlement à l'échangeur (12).

## Description

La présente invention se rapporte à une chaudière polycombustible dans laquelle les combustibles solides d'une part et les combustibles liquides ou gazeux d'autre part sont brûlés dans des chambres de combustion distinctes.

Il existe déjà des chaudières polycanbustibles comprenant deux chambres de combustion pour brûler alternativement des combustibles solides ou fluides. Si, dans ces chaudières, l'alimentation automatique en combustibles fluides ne pose pas de problème, il n'en est pas de même pour les combustibles solides et notamment pour le charbon. En effet, si l'autonomie en bois de la chaudière est fonction du volume de la chambre de combustion du combustible solide, il n'en est pas de même pour certains charbons, étant donné qu'il n'est pas possible de remplir la chambre de combustion comme ceci peut se faire dans le cas du bois, notamment si le charbon est gonflant.

On connaît plusieurs systèmes d'alimentation automatiques de chaudières à charbon, notamment des sytèmes utilisant des poussoirs. Il s'avère cependant que la construction d'une chaudière polycombustible compacte et susceptible de fonctionner avec un bon rendement, dans laquelle le circuit d'eau est commun aux deux chambres de combustion, un conduit de sortie commun servant également à l'évacuation des fumées de ces deux chambres de combustion et qui est susceptible de fonctionner avec une large autonomie quel que soit le type de combustible utilisé, pose de nombreux problèmes encore mal, voire non résolus. Il s'avère rapidement à l'étude qu'il existe plusieurs incompatibilités entre les exigences architecturales d'une part et un rendement optimal d'autre part. Ceci explique apparamment le fait que de telles chaudières soient dépourvues d'une alimentation en charbon, de sorte que l'autonomie de la chaudière varie très sensiblement suivant qu'elle est alimentée en fuel liquide ou gazeux, en bois ou en charbon. Dans ce dernier cas notamment, cette autonomie ne peut dépasser quelques heures et pour autant qu'il s'agisse de charbons du type coke ou anthracite. L'adjonction d'une trémie de stockage de charbon se heurte à une question d'encombrement ainsi qu'au mode d'alimentation de la chambre de combustion. Les alimentations les plus simples se font par gravité, toutefois la qualité de la combustion dépend du type de charbon brûlé. En outre une telle alimentation ne peut permettre la formation que d'un tas allongé, dont l'axe longitudinal est parallèle à l'ouverture de distribution de la trémie. Or, le sens longitudinal du tas de charbon sur le foyer doit être parallèle à l'échangeur de chaleur si l'on veut que les gaz de combustion chauds se répartissent régulièrement sur toute la surface d'échange, pour obtenir un bon rendement d'échange thermique.

Dans le cas d'une chaudière compacte polycorrbustible la chambre de combustion du combustible solide et la trémie doivent être adjacentes à une cloison commune de sorte que le charbon se dépose parallèlement à cette cloison et que l'échangeur de chaleur et le circuit d'eau se trouvent vers la paroi opposée à cette cloison. Si l'on considère que le foyer de la chambre de combustion du combustible solide doit être au-dessous du niveau de sortie de la trémie, il est logique d'utiliser le volume libre situé sous la trémie pour la chambre de combustion du combustible liquide. Dès lors, il est évident qu'il devient difficile d'interconnecter le circuit d'eau des deux échangeurs et de réunir à une sortie de fumée commune les fumées sortant des deux échangeurs associés aux chambres de combustion respectives.

On constate que la mise au point d'une telle chaudière, capable d'une large autonomie, de brûler différents combustibles dans de bonnes conditions et d'obtenir un bon rendement d'échange thermique tout en occupant un volume relativement faible, pose des problèmes assez complexes. Ceci tend à expliquer la raison pour laquelle, dans les chaudières de ce type, on a évité d'aborder la question du stockage et de la distribution automatique de charbon. Or, le public a contracté certaines habitudes avec les chaudières à fuel liquide ou gazeux, notamment celle d'une grande autonomie et il est évidemment difficile de perdre complètement ces avantages, d'où la nécessité qui se fait sentir d'augmenter l'autonomie des chaudières à combustible solide surtout lorsqu'elles sont combinées avec des chaudières à combustible fluide.

La chambre de combustion du combustible solide ne doit pas seulement être capable de brûler de l'anthracite mais également des charbons bitumineux qui gonflent en brûlant, s'agglomèrent et forment une croûte en surface. De tels charbons notamment doivent être brûlés en couche mince. L'importance de pouvoir brûler ce type de charbon vient du fait que les réserves d'anthracite diminuent et qu'il y a encore d'énormes quantités de charbons bitumineux qui étaient moins recherchés tant que l'anthracite était disponible en quantité suffisante et surtout tant que le fuel était bon marché. Outre les exigences susmentionnées relatives aux chaudières polycombustibles, le dispositif d'alimentation devra permettre de distribuer le charbon en couche relativement mince pour autant que l'on envisage de brûler des charbons gonflants, que la chambre de combustion du combustible solide soit combinée ou non à une chaudière polycombustible.

Le but de la présente invention est d'apporter une solution susceptible de répondre à l'ensemble des problèmes sus-mentionnés.

A cet effet, l'invention a pour objet une chaudière polyccrrbus- tible comprenant un carter renfermant une chambre de combustion de combustible solide et une chambre de combustion de combustible liquide ou gazeux, ces deux chambres de combustion présentant deux échangeurs de chaleurs respectifs dont les circuits d'eau sont connectés l'un à l'autre, et dont les circuits de fumées sont reliés à une évacuation commune des fumées, une cloison verticale s'étendant entre les parois avant et arrière du carter en le divisant en deux compartiments dont l'un est occupé par la chambre de corbustion de combustible solide et l'autre par la chambre de combustion du combustible liquide. Cette chaudière est caractérisée par le fait que l'échangeur de chaleur de la chambre de combustion du combustible solide est situé à proximité de la paroi arrière du carter, une cloison horizontale subdivisant l'autre compartiment en deux conparti- ments supérieur et inférieur, ce dernier recevant la chambre de combustion du combustible liquide ou gazeux avec un brûleur solidaire de la paroi avant du carter et son échangeur de chaleur présentant une sortie des fumées du côté de la paroi arrière de ce carter, tandis que le compartiment supérieur est occupé par une trémie de stockage de charbon associée à un distributeur communiquant avec la chambre de combustion du combustible solide, associé à des moyens pour décharger le charbon parallèlement audit échangeur de chaleur.

Le dessin annexé illustre, schématiquement et à titre d'exemple, une forme d'exécution et une variante de la chaudière et du distributeur objet de l'invention.
La fig. l est une vue en coupe de face de cette chaudière.
La fig. 2 est une vue en coupe selon II-II de la fig. l.
La fig. 3 est une vue en coupe selon III-III de la fig. 1.
La fig. 4 est une vue en coupe selon IV-IV de la fig. l
La fig. 5 est une vue de détail agrandie de la fig. 4.
La fig. 6 est une vue en élévation de la fig. 5.
La fig. 7 est une vue d'une variante de la fig. 1.
La fig. 8 est une vue selon VIII-VIII de la fig. 7.

La chaudière polycombustible illustrée par les fig. 1 à 4 comporte une chambre de combustion 1 pour le combustible solide, une chambre de combustion cylindrique 2 pour le fuel ou le gaz et une trémie de stockage 3 pour le charbon. Le tout est compris dans un carter parallèlépipédique 4. La chambre de combustion 1 du combustible solide occupe un peu plus de la moitié du volume intérieur du carter 4 et s'étend sur toute la hauteur de ce volume entre les parois avant 5 et arrière 6 de ce carter. Le reste de ce volume est réparti entre la trémie de stockage 3 et la chambre de combustion cylindrique 2 disposées l'une au-dessus de l'autre. Chacune de ces chambres de combustion 1 et 2 est entourée par une porticn 7 respectivement 8 d'un circuit d'eau commun présentant une entrée 9 et une sortie 10. Les deux portions de ce circuit communiquent l'une avec l'autre par une portion de connection 11 verticale, qui forme en même temps la cloison séparant la trémie de stockage 3 de la chambre de combustion 1 du combustible solide.

Un échangeur de chaleur 12 à lames d'eau verticales s'étend adjacent à la partie de la paroi arrière 6 du carter 4 fermant le fond de la chambre de combustion 1. La circulation de fumée à travers cet échangeur 12 aboutit à un conduit de sortie 13 destiné à être raccordé à une cheminée. Un échangeur de chaleur 14 s'étend autour de la chambre de conbustion 2 et ménage une entrée de gaz 15 située à l'avant de cette chanbre tandis qu'un collecteur 16 situé à l'arrière conduit les gaz refroidis vers le conduit de sortie 13. Une cloison 17 sépare diamétralement cette sortie 13 pour empêcher que la fumée d'un échangeur pénètre dans l'autre échangeur.

Un brûleur gaz/fuel 18 (fig. 2) est monté dans une ouverture ménagée dans la paroi avant 5 du carter 4. On remarque que la chambre de combustion 2 n'est pas en contact direct avec le circuit d'eau de sorte que les parois de cette chambre de combustion ne sont pas refroidies directement. Il s'agit donc d'une chambre de combustion chaude capable de développer une puissance importante comparativement à son volume, laissant un maximum de place pour la trémie et pour la chambre de combustion 1 du combustible solide.

Cette dernière communique avec la trémie de stockage par une ouverture 19. Une porte 20 (fig. 3) ménagée au haut de la paroi avant 5 du carter 4 sert à renplir la chambre de combustion 1 de bois. Le bas de cette chambre présente une grille inclinée 21 à angle variable formée de deux parties 21a, 21b articulées l'une à l'autre. La partie 2la la moins inclinée est adjacente à une butée verticale 22 située à l'extrémité d'une grille 23 sur laquelle est posé un bloc 24 de matériau réfractaire. Cette grille a la particularité de pouvoir être retournée de manière à escamoter la butée 22 au-dessous et à former un foyer pour brûler du bois. Dans cette position le bloc 24 est simplement enlevé. La butée verticale 22 sert à retenir le charbon sur la partie 2la de la grille qui forme foyer.

Il est à noter que différentes admissions d'air sont prévues suivant que l'on brûle du charbon ou du bois. Dans les deux cas, de l'air primaire est appelé à passer à travers les matériaux en combustion à travers la grille 21 dans le cas du charbon et à travers la grille 23 dans le cas du bois. Pour compléter ces admissions primaires, de l'air secondaire est admis par les ouvertures A₁ dans le cas de la combustion de charbon. Cet air admis par ces ouvertures A₁ peut également servir d'air tertiaire dans le cas de la combustion du bois. Une ouverture A₂ sert à l'admission d'air secondaire pour la combustion du bois et d'air tertiaire pour celle du charbon.

Le bord inférieur de l'ouverture 19 ménagée à la base de la trémie est situé au niveau d'une surface de distribution 25 horizontale qui longe la face interne de la partie de la paroi avant 5 du carter 4 qui s'étend devant la chambre de combustion 1. La largeur de cette surface de distribution 25 correspond à celle de l'ouverture 19. Un déflecteur 26 (fig. 4) est disposé en biais à l'extrémité de cette surface de distribution.

Un dispositif de distribution du charbon contenu dans la trémie de stockage 3 est disposé sous cette trémie, dans l'espace laissé libre par son fond incliné (fig. 5 et 6). Ce dispositif conporte un poussoir 27 auquel est fixé une tôle 28 adjacente à la surface de distribution 25. Une guillotine de réglage 29 sert à varier la section de passage de l'ouverture 19. Le poussoir 27 est solidaire d'une patte d'entraînement 30 percée et munie d'une douille filetée 31 en prise avec une vis d'entraînement 32 fixée à l'arbre de sortie d'un moto-réducteur 33.

Un peigne 34 (fig. 3 et 5) est monté oscillant autour d'un axe 35 parallèle aux grilles 21. Ce peigne sert au décendrage de même qu'à casser la croûte qui se forme lors de la' conbustion de charbon bitumineux notamment. L'actionnement de ce peigne peut se faire soit manuellement à l'aide d'un levier d'actionnement 36 soit automatiquement à une fréquence donnée par l'intermédiaire du poussoir 27. A cet effet, un organe de transmission 37 constitué par un levier coudé articulé à un axe vertical 38 est en prise par une de ses extrémités avec un tenon 39 solidaire du poussoir 27 et par son autre extrémité avec un organe de liaison 40 articulé à un manchon 41. Ce manchon est monté coulissant sur une tige 42 de commande d'une crémaillère 43 en prise avec un pignon 44 calé sur l'arbre 35 de commande du peigne 34.

Le manchon 41 et la tige 42 présentent tous deux un perçage transversal 45 qui sont amenés à coïncider dans une position axiale du manchon 41 correspondant à la position de retrait du poussoir 27. Un électro-aimant 46 est fixé au manchon 41 et présente un noyau mobile destiné à s'engager dans les perçages 45 pour rendre la tige 42 solidaire du manchon 41 de manière à communiquer un mouvement oscillant au peigne 34. Ce mécanisme débrayable d'entraînement du peigne 34 a pour but de permettre la commande manuelle de ce peigne d'une part et l'actionnement automatique de ce peigne à une fréquence plus lente que la fréquence d'actionnement du poussoir 27 d'autre part.

Lorsque la chaudière est utilisée avec un combustible liquide ou gazeux, ce combustible est amené au brûleur 18 de la chambre de combustion 2. Les gaz brûlés dans cette chambre chauffent sa paroi au rouge étant donné qu'elle n'est pas refroidie directement de sorte que la combustion est coaplète. Les gaz chauds entrent dans les canaux longitudinaux de l'échangeur de chaleur 14 par l'entrée 15 et cèdent leurs calories au circuit d'eau 8 entourant l'échangeur. Ces gaz refroidis sortent à l'arrière de la chambre 2, sont recueillis par le collecteur 16 et gagnent la cheminée par l'ouverture de sortie 13. L'alimentation du brûleur en combustible liquide s'effectue à l'aide d'une pompe (non représentée) utilisée dans tous les brûleurs à fuel.

Pour le chauffage au charbon, il faut d'abord remplir la trémie de stockage 3 et mettre en marche le distributeur de charbon à poussoir 27. Celui-ci est programmé en fonction d'une puissance donnée pour effectuer des mouvements de va-et-vient à une certaine fréquence. A chaque actionnement du poussoir 27, une certaine quantité de charbon est poussée sur la surface de distribution 25. Au cas où celle-ci est encore vide, chaque actionnement du poussoir 27 pousse une nouvelle dose de charbon qui elle-même pousse les doses introduites précédemment jusqu'à ce que toute la surface de distribution 25 soit saturée. Bien entendu, en phase de mise en marche de la chambre de combustion 1, l'actionnement du poussoir 27 peut être effectué de façon continue jusqu'à ce que la quantité de charbon soit suffisante. Lorsque la surface de distribution est saturée, le charbon tombe en pluie sur la grille 21b et descend sur la grille 2la jusqu'à ce qu'il soit arrêté par la surface de butée 22 (fig. 3). Le déflecteur 26 est destiné à répartir uniformément le charbon tout au long de la grille 21 de manière à obtenir une couche régulière de charbon en combustion s'étendant parallèlement à l'échangeur 12, garantissant la production d'une chaleur régulièrement répartie sur toute la surface de l'échangeur, résultant d'une combustion homogène.

Les avantages du distributeur de charbon selon l'invention sont nombreux. Dans le cas d'une chaudière polycombustible, il permet de former une couche de charbon s'étendant transversalement à la trémie de stockage de sorte que l'échangeur 12 de chaleur peut occuper la paroi arrière (6) de la chambre de combustion 1. Ce dispositif facilite l'évacuation commune des fumées des deux chambres de combustion 1 et 2 et surtout permet la réalisation d'un circuit d'eau 7, 8 commun à ces chambres de combustion sans difficulté de réalisation particulière. Indépendemment de ces avantages plus spécifiques aux chaudières polycombustibles, ce distributeur de charbon offre l'avantage de permettre une distribution du charbon non pas par gravité ou par déplacement du tas de charbon incandescent au fur et à mesure qu'il brûle, mais en déversant des quantités dosées de charbon sur toute la surface du tas de charbon incandescent de manière à contrôler parfaitement l'épaisseur de la couche et à faire tomber le charbon en pluie sur cette couche au fur et à mesure de sa combustion. Ce contrôle de l'épaisseur de la couche de charbon est important notamment pour brûler des charbons gonflants de même que pour favoriser la combustion des charbons par tirage naturel. Ces propriétés pourraient évidement être utilisées pour n'importe quelle chambre de combustion à charbon à alimentation automatique.

L'actionnement automatique du peigne 34 consécutif à la mise en prise du manchon 41 et de la tige 42 par l'électro-aimant 46 permet d'évacuer les cendres à travers la grille 21 et de casser la croûte superficielle qui se forme notamment lorsque l'on brûle du charbon bitumineux. La fréquence de l'actionnement automatique de ce peigne peut être choisie parmi les sous multiples de la fréquence d'actionnement du poussoir 27. En général la fréquence du poussoir est trop rapide pour le peigne étant donné qu'il est inutile de remuer la couche incandescente trop souvent et que ceci peut même être néfaste, produisant une certaine perte de charbon incomplètement brûlé dans le cendrier. C'est pourquoi le mécanisme d'accouplement par électro-aimant a été prévu. L'action de ce peigne favorise la formation d'une couche de charbon d'épaisseur régulière et, en cassant la croûte que peut former un charbon bitumineux et en évacuant les cendres, elle facilite l'aération de cette couche par le tirage naturel de la cheminée.

La chambre de combustion 1 pour le combustible solide a été illustrée en fonction de l'utilisation de charbon comme ceci a déjà été signalé précédemment, une légère transformation doit être effectuée pour l'utilisation de bois. La grille 23 doit être retournée pour placer la butée verticale 22 au-dessous de la grille 23 et permettre ainsi à la grille de former le foyer pour le bois, ce foyer se trouvant au-dessous de l'échangeur 12 de sorte que le reste de la chambre de combustion 1 constitue une voluminueuse réserve de bois. Bien entendu, dans cette utilisation, le peigne 34 est maintenu en position relevée. Grâce à cette disposition, la réserve de bois est naintenue à une température inférieure à la température de conbustion, les gaz chauds montant directement du foyer dans l'échangeur 12. Le bois descend au fur et à mesure de la combustion, limitée au foyer.

La forme d'exécution qui vient d'être décrite a été conçue en vue de permettre l'adjonction d'un réservoir d'eau chaude superposé à la chaudière. A cet effet, -le dessus de la chaudière est laissé entièrement libre. Cette conception suppose évidemment qu'une trappe de nettoyage 47 soit ménagée sur le côté de l'échangeur de chaleur 12. Par conséquent, la paroi latérale du carter 4 de la chaudière présentant cette trappe doit être placée à une certaine distance d'une paroi. Ceci peut être gênant et peut faire perdre de l'intérêt à cette chaudière qui, bien que compacte, présente ainsi un encombrement relativement important.

La variante des fig. 7 et 8 montre une autre conception de cette chaudière dans laquelle l'échangeur à plaque 12 est remplacé par un échangeur tubulaire 48 qui présente un collecteur 49 à son extrémité supérieure fermé par une plaque amovible 50 d'une trappe de ramonage. La sortie des gaz de combustion est ménagée par un conduit vertical 51 faisant saillie latéralement à l'extérieur du carter et s'étendant jusqu'au niveau d'un passage 52 ménagé derrière l'échangeur tubulaire 48 et servant à relier le collecteur 16 situé à l'arrière de la chambre de combustion 2 à la cheminée. Cette sortie verticale des fumées permet également de disposer la face arrière de la chaudière contre un mur ce qui n'est pas toujours possible avec une sortie horizontale à moins que la cheminée puisse se trouver en face. De toute façon, la sortie verticale permet généralement plus de souplesse dans le branchement à la cheminée que la sortie horizontale.

La conception des échangeurs tubulaires 48 est intéressante dans la mesure où elle permet de varier la surface d'échange en fermant certains canaux. Ainsi, grâce au distributeur de charbon décrit, il est possible pour une même chaudière de modifier la puissance en augmentant ou en diminuant la fréquence d'alimentation du poussoir 27. Parallèlement, une chambre de combustion 2 plus ou moins longue peut être mise en place; en effet, on voit par exemple sur la fig. 8 une chambre de combustion destinée à une chaudière de puissance plus faible que celle de la fig. 2. Cette souplesse d'adaptation présente des avantages évidents sur le plan de la fabrication, permettant une neilleure rationalisation. Du côté de l'utilisateur ceci offre aussi des avantages puisque cette chaudière permet, à peu de frais, une adaptation à des modifications du volume habitable d'une maison.

La chaudière décrite dans l'une ou l'autre de ces variantes permet une autonomie en régime moyen, largement supérieure aux normes en vigueur.

## Revendications

1. Chaudière polycombustible conprenant un carter renfermant une chambre de combustion de combustible solide et une chambre de combustion de combustible liquide ou gazeux, ces deux chambres de combustion présentant deux échangeurs de chaleur respectifs dont les circuits d'eau sont connectés l'un à l'autre et dont les circuits de fumées sont reliés à une évacuation commune des fumées, une cloison verticale s'étendant entre les parois avant et arrière du carter en le divisant en deux compartiments dont l'un est occupé par la chambre de combustion de combustible solide et l'autre par la chambre de combustion de combustible liquide, caractérisée par le fait que l'échangeur de chaleur de la chambre de combustion de conbusti- ble solide est situé à proximité de la paroi arrière du carter, une cloison horizontale subdivisant l'autre compartiment en deux compartiments, supérieur et inférieur, ce dernier recevant la chambre de combustion du combustible liquide ou gazeux avec un brûleur solidaire de la paroi avant du carter et son échangeur de chaleur présentant une sortie des fumées du côté de la paroi arrière de ce carter, tandis que le conpartiment supérieur est occupé par une trémie de stockage de charbon munie à sa base d'un distributeur communiquant avec la chambre de combustion du combustible solide, associé à des moyens pour décharger le charbon parallèlement audit échangeur de chaleur.

2. Chaudière selon la revendication 1, caractérisée par le fait que le fond de la trémie est incliné par rapport à ladite cloison horizontale ménageant un espace occupé par un mécanisme d'actionnement dudit distributeur.

3. Chaudière selon la revendication 1, dans laquelle ledit distributeur comprend un poussoir à trajectoire horizontale disposé au bas de la trémie, une ouverture latérale pour ce poussoir et des moyens pour entraîner alternativement ce poussoir entre deux positions situées de part et d'autre de cette ouverture latérale, caractérisée par le fait que cette ouverture latérale est située au niveau d'une surface de distribution longeant la face verticale avant de la partie du carter délimitant la chambre de combustion du combustible solide et s'étendant longitudinalement au-dessus du foyer de cette chambre de combustion, parallèlement à la direction du mouvement du poussoir, la largeur de cette surface de distribution correspondant sensiblement à celle de ladite ouverture latérale.

4. Chaudière selon la revendication 3, caractérisé par le fait qu'un déflecteur s'étend sur au moins une partie de la surface de distribution et réduit progressivement sa largeur en direction de l'extrémité de cette surface opposée à ladite ouverture.
